# EUROPÄISCHE PATENTSCHRIFT

(11) **EP 0 433 905 B1**
(45) Veröffentlichungstag und Bekanntmachung des Hinweises auf die Patenterteilung: **11.08.1993**
(21) Anmeldenummer: 90124175.2
(22) Anmeldetag: 14.12.1990
(51) Int. Cl.: A47K 5/12

(54) **Vorrichtung zur Abgabe fliessfähiger Medien**
Dispensing device for liquids
Dispositif de distribution de produits liquides

(30) Priorität: 22.12.1989 DE 3942512
(43) Veröffentlichungstag der Anmeldung: 26.06.1991
(73) Patentinhaber: Basotherm GmbH, D-88396 Biberach (DE)
(72) Erfinder: Eckert, Klaus-Dieter, W-7951 Äpfingen (DE); Gering, Erwin, W-7950 Biberach 1 (DE); Kessler, Hans-Günther, W-7950 Biberach 1 (DE); Krenkel, Burkhard, Dr., W-7950 Birerach 1 (DE); Stein, Johann, W-7530 Pforzheim (DE)
(74) Vertreter: Laudien, Dieter, Dr.

(56) Entgegenhaltungen:
- EP-A- 0 045 830
- EP-A- 0 110 686
- US-A- 4 778 085

## Beschreibung

Die Erfindung betrifft eine Vorrichtung zur Abgabe fließfähiger Medien nach dem Oberbegriff des Patentanspruches 1.

Herkömmliche Vorrichtungen der eingangs genannten Art werden insbesondere als Seifenspender verwendet und sind z.B. in der US-PS 4, 130, 224 beschrieben. Hierbei besitzt der Behälter einen flexiblen Schlauch, der mit dem Gehäuse der Vorrichtung fest verbunden ist und durch einen verschwenkbaren Hebel zusammengepreßt werden kann. Während der Benutzung dieser Vorrichtung ist jedoch nicht sichergestellt, daß der Benutzer das abgehende Medium auf die von ihm gewünschte Stelle seiner Hand verabreicht bekommt, zumal der Beginn der Abgabe des Mediums zum einen von der relativen Lage der Hand mit Bezug auf den Auslaß und zum anderen davon abhängig ist, in welcher Lage des Hebels das Ventil öffnet. Dies hat zur Folge, daß Benutzer mit langen Fingern und großen Handflächen das Medium regelmäßig auf die Finger verabreicht bekommen, während bei Personen mit kurzen Fingern nicht ausgeschlossen werden kann, daß das Medium den Bereich zwischen dem Handteller und dem Handgelenk beaufschlagt. Dies ist unerwünscht und kann sich vor allem dann als Nachteil erweisen, wenn der Benutzer langärmlige Wäschestücke trägt. Ferner sind in den EP 0 045 830 und 0 329 532 Seifenspender beschrieben, die mit vergleichbaren Nachteilen wie der eingangs genannte Seifenspender behaftet sind.

Der spender nach der EP 0 045 830 ist zusätzlich für körniges Material verwendbar. Schließlich ist in der dem Oberbegbriff des Anspruchcs 1 entsprechenden EP-A-110 686 ein Seifenspender offenbart, dessen Schlauch nicht nur im unteren Abgabebereich, sondern auch am anderen Ende eine Ventileinrichtung aufweist, um zu verhindern, daß die Seife bei Betätigen der Vorrichtung nur in einer bestimmten Richtung strömt. Dies ergibt sich u.a. aus der Tatsache, daß der Schlauch zum größten Teil gleichmäßig gequetscht wird und die Seife in beiden Richtungen des Schlauchs gleichmäßig verdrängt werden kann.

Ausgehend von dem obigen Stand der Technik liegt der Erfindung die Aufgabe zugrunde, die gattungsgemäße Vorrichtung ohne unangemessenen konstruktiven Aufwand so weiterzubilden, daß das Medium auf die gewünschte Stelle der Hand des Benutzers mit minimalen technischem Aufwand abgegeben werden kann.

Die gestellte Aufgabe wird erfindungsgemäß durch die Merkmale des Patentanspruches 1 gelöst.

Man erkennt, daß die Erfindung jedenfalls dann verwirklicht ist, wenn der Auslaß mit Bezug auf die Hand des Benutzers eine feste Position aufweist, und zwar unabhängig davon, ob der Benutzer den Hebel festhält oder verschwenkt. Dadurch ist bei einer ordnungsgemäß eingestellten Vorrichtung sichergestellt, daß das Medium vorzugsweise auf den Handteller des Benutzers abgegeben wird.

Weitere zweckmäßige und vorteilhafte Ausgestaltungen der Erfindung gehen aus den Unteransprüchen hervor.

Eine zweckmäßige Maßnahme der Erfindung sieht vor, daß der Auslaß des Schlauches im unteren Bereich des Hebels angeordnet ist. Hierbei können diese Maßnahmen auch so getroffen sein, daß die der Andruckpartie zugekehrte Seite des Hebels eine mit ihm verbindbare Halteeinrichtung für den Auslaß aufweist. Im Rahmen dieses Erfindungsgedankens ist es besonders vorteilhaft, wenn der Hebel eine Stelleinrichtung mit einem Halteabschnitt umfaßt, dessen Lage in Längsrichtung des Hebels und auf diesem kontinuierlich einstellbar und hierbei feststellbar ist. Die Aufgabe der Halteeinrichtung ist, das Ende des Schlauches mit Bezug auf den Hebel so anzuordnen, daß es den Bewegungen des Hebels folgen kann.

Ist die Vorrichtung insbesondere für Erwachsene vorgesehen, dann ist der veränderbare Abstand zwischen der Andruckpartie und dem Hebel größer zu wählen, während bei Vorrichtungen für Kinder, soll sie z.B. in Schulen und Kindergärten eingesetzt werden, der veränderbare Abstand kleiner gewählt wird.

Eine weitere zweckmäßige Ausgestaltung sieht vor, daß die Halteeinrichtung eine den Auslaß festhaltenden Manschette aus elastischem Material besitzt, und daß die Lage der Stelleinrichtung in Längsrichtung des Hebels und auf diesem mittels einer Schraube veränderbar ist. Hierbei ist es besonders zweckmäßig, wenn die Ventileinrichtung von der Manschette gehalten ist. Der Behälter besteht regelmäßig aus einem aus Kunststoff bestehenden und verschweißten Beutel, in dem das Medium untergebracht ist. Der Beutel kann hierbei in dem Gehäuse der Vorrichtung untergebracht sein, wobei der Schlauch das untere Ende des Beutels definiert und mit dem Hebel fest verbunden ist.

Eine weitere zweckmäßige Ausgestaltung sieht vor, daß die Andruckfläche Teil eines am Hebel angelenkten Druckkörpers ist. Dieser Druckkörper kann am Hebel federnd gelagert sein. Ein Vorteil dieser Maßnahme besteht darin, daß auf den Schlauch nur ein bestimmter Druck ausgeübt werden kann, der jedoch kleiner ist als der maximale Federdruck des Druckkörpers. Werden nämlich Beutel aus einem dünnwandigen Kunststoff gewählt, dann könnte es unter Umständen zur Beschädigung des Schlauches kommen, wenn auf diesen Teil des Beutels ein unangemessen hoher Druck augeübt wird. Eine weitere zweckmäßige Ausgestaltung sieht vor, daß die Andruckpartie Teil eines Plattenkörpers ist, dessen relative Lage mit Bezug auf den Hebel veränderbar ist. Dadurch kann die Andruckpartie als Mittel zur Bestimmung der Abgabemenge des Mediums vorgesehen sein.

Für das Nachfüllen der Vorrichtung mit Medium ist es besonders zweckmäßig, wenn der Schlauch und der Behälter einstückig und aus demselben Werkstoff ausgebildet sind. Dies hat den Vorteil, daß der entleerte Beutel ausgehängt und durch einen neuen ersetzt werden kann. Im Rahmen dieses Erfindungsgedankens ist es besonders zweckmäßig, wenn das obere Ende des Schlauches von einem Träger der Vorrichtung gehalten ist.

Ein Ausführungsbeispiel der Erfindung ist in der Zeichnung schematisch dargestellt und wird im folgenden näher erläutert. Es zeigen
Fig. 1 eine Vorrichtung mit einem Gehäuse in Seitenansicht,
Fig. 2 einen Teil der in Fig. 1 dargestellten Vorrichtung ohne Gehäuse und in Explosionsdarstellung,
Fig. 3 die Seitenansicht einer weiteren Vorrichtung ohne Gehäuse,
Fig. 4 die in Fig. 3 dargestellte Vorrichtung in Richtung des Pfeiles III,
Fig. 5, 6 und 7 den Betätigungsabschnitt der Vorrichtung im entspannten, im halbbetätigten und im voll ausgeschwenkten Zustand,
Fig. 8 die Vorrichtung nach Fig. 1 mit einer Stelleinrichtung und teilweise geschnitten und
Fig. 9 einen Teil der Vorrichtung nach Fig. 8 in perspektivischer Seitenansicht.

In den Fig. 1 bis 7 ist eine Vorrichtung zur Abgabe fließfähiger Medien, z.B. Seife, Putzmittel oder dgl., die in einem Behälter 10 mit einem eine Ventileinrichtung 12 aufweisenden Schlauch 14 aus elastisch verformbaren Werkstoff angeordnet sind, dargestellt. Die Vorrichtung besteht aus einem Grundkörper 8 und einem Gehäuse 40, das mittels nicht näher dargestellter Halteeinrichtungen mit dem Grundkörper 8 lösbar verbindbar ist. Der Grundkörper 8 ist mit einer Wand 46 fest verbindbar und besitzt im oberen Bereich einen Träger 42 mit Haken 44. Die Haken 44 tragen den als Beutel ausgebildeten Behälter 10, in dem das Medium 22 untergebracht ist. Das Medium 22 kann flüssig, pastös oder auch körnig sein. Das untere Ende des Behälters 10 läuft in den Schlauch 14 aus, der im Übergangsbereich einen Ring 6 trägt, der sich auf einer Stütze 32 des Grundkörpers 8 abstützt. Die Stütze 32 besitzt eine Sicherung 30, durch die sichergestellt werden soll, daß der Schlauch 14 sich von der Stütze 32 nicht von selbst löst. An diese Stütze 32 ist auch der Hebel 20 angelenkt, der eine Andruckfläche 18 in Form einer angelenkten Platte trägt. Der Gelenkpunkt 26 der Andruckfläche 18 ist im mittleren Bereich des Hebels angeordnet, während das andere Ende des Körpers eine Druckfeder 24 aufweist, durch die die auf den Schlauch 14 wirkende Kraft teilweise reguliert werden kann. Die Andruckpartie 16 ist ebenfalls von einer Platte gebildet, die mit dem Grundkörper 8 gelenkig oder fest verbindbar ist, deren Neigungswinkel jedoch mittels einer Schraube 23 einstellbar ist. Von dem Neigungswinkel α der Andruckpartie 16 hängt es ab, welche Menge des im Schlauch 14 befindlichen Mediums ausgepreßt wird. Der Neigungswinkel α ist durch die Geraden 13 und 15 definiert, die sich oberhalb des Hebels 20 schneiden. Er kann von 0° bis 45° eingestellt werden, und zwar stufenlos. Größere Winkel können ebenfalls eingestellt werden, sie sind jedoch von geringerer Bedeutung. Im Bereich des Betätigungsabschnittes 2 des Hebels 20 ist eine Halteeinrichtung 36 vorgesehen, welche die Ventileinrichtung 12 festhält. Auf der Bodenseite der Halteeinrichtung 36 befindet sich der Auslaß 48 des Schlauches 14.

Die Fig. 1 und 2 Lassen ferner erkennen, daß der Grundkörper 8 Ausnehmungen 39 für den Grundkörper 8 hintergreifenden Haken 43 sowie Ausnehmungen 37 für Positionierkörper 41 aufweist. Die vertikalen Längsseiten des Grundkörpers 8 weisen im oberen und im unteren Bereich Einschnitte 33 und 35 auf, die mit Vorsprüngen des Gehäuses 40 Lösbar verbindbar sind. Der Betätigungsabschnitt 2 besitzt eine rechteckförmige Ausnehmung 27, in die ein Vorsprung 25 der Halteeinrichtung 36 einsteckbar ist. Der Behälter 10 besitzt in seinem oberen, vom Schlauch 14 abgekehrten Bereich eine Verstärkungspartie 9, die sicherstellt, daß der Behälter nicht durchhängt, wenn er z.B. halbvoll ist.

Der in den Fig. 3 und 4 dargestellten Vorrichtung ist zu entnehmen, daß der Grundkörper 8 zwei Haken 44 aufweist, in die der Behälter 10, der zwei kreisrunde Augen 50 aufweist, einhängbar ist. Im unteren Bereich des Behälters 10 sind ebenfalls zwei Augen 52 vorgesehen, in die zwei Dorne 54 einsteckbar sind. Der Behälter 10 ist daher endseitig fixiert, so daß die Bewegung des Hebels 20 keine Auswirkungen auf seine Lage innerhalb des Gehäuses haben. Der Hebel 20 ist in Form eines Bügels mit zwei Schenkeln 56 und 58 ausgebildet, die in ihrem unteren Bereich den Betätigungsabschnitt 2 aufweisen. Die Schenkel 56 und 58 sind um die Achse 60 verschwenkbar und können die in den Fig. 5 bis 7 dargestellte Positionen einnehmen. In ihrem oberen Drittel sind die Schenkel 56 und 58 gekröpft, um die Schwenkachse 60 möglichst im Bereich der Längsmittelachse 62 des Schlauches anbringen zu können. In dieser Position des Hebels 20 ist erfahrungsgemäß seine beste Wirkung erzielbar. Von einzelnen Teilen der Vorrichtung, z.B. der Druckfeder 24, abgesehen, kann die Vorrichtung aus Kunststoff bestehen, wobei die Teile durch Spritzgießverfahren herstellbar sind. Durch Aushängen des Gehäuses 40 wird eine Arbeitslage erreicht, wie sie in den Fig. 3 und 4 dargestellt ist. Hier kann nun der entleerte Behälter 10 ausgehängt und durch einen neuen ersetzt werden. Die Fig. 5, 6 und 7 zeigen, daß beim Betätigen des Hebels 20 in Richtung des Pfeiles 1 der minimale Abstand d zwischen der Andruckpartie 16 und der Andruckfläche 18 verringert wird, bis eine Position erreicht ist, bei der das im Schlauch befindliche Medium nicht mehr nach oben strömen kann. Ab diesem Zeitpunkt wird bei weiterem Betätigen des Hebels 20 auf das im Schlauchabschnitt befindliche Medium Druck ausgeübt, was dazu führt, daß das Ventil öffnet und das im Schlauch befindliche Medium nach außen gelangen kann. Die Öffnung 48 ist in diesem Ausführungsbeispiel Teil der Ventileinrichtung 12, die vorzugsweise als ein Überdruckventil ausgebildet ist. Welches Ventil für welches Medium angewandt wird, kann experimentell festgestellt und danach eingesetzt werden. Bei flüssigen oder pastösen Medien kann, wie bereits erwähnt, zweckmäßigerweise ein Überdruckventil verwendet werden, während bei körnigem Material ein Schlitzmembranventil vorteilhaft genutzt werden kann. Nach Erreichen der Anschlagstelle (Fig. 7) wird der Hebel 20 freigemacht, wobei er die in Fig. 5 dargestellte Ausgangsposition einnimmt. Daraufhin strömt in den Schlauch 14 das im Behälter 10 befindliche Medium, wodurch er aufgefüllt wird und die in Fig. 5 dargestellte Form einnimmt. Ein erneutes Betätigen der Vorrichtung ist somit möglich.

Die Fig. 8 und 9 zeigen, daß der Hebel 20 eine Stelleinrichtung 3 trägt, die in Richtung des Doppelpfeiles 21 vertikal verstellbar ist. Im Hebel 20 ist ein etwa mittiger und vertikal sich erstreckender Schlitz 17 ausgebildet, der vom Niet 19 mit Kopf durchquert ist. Der Niet verbindet die Stelleinrichtung 3 mit dem Hebel 20. Die Stelleinrichtung ist im Querschnitt etwa U-förmig, und ihre Schenkel 45 und 47 besitzen mehrere Stufen 5 und 7, durch die der Abstand der Andruckpartie 16 von der Andruckfläche 18 bestimmbar ist. Soll aus dem Schlauch 14 wenig Medium gepreßt werden, dann stützt sich die Andruckpartie 16 an der untersten Stufe 5 ab, während sie sich im anderen Falle an der oberen Stufe 7 abstützt. Die Stelleinrichtung ist leicht zugänglich und betätigbar, und zwar ohne daß die Vorrichtung zerlegt werden müßte.

Die durch die Erfindung erzielten Vorteile bestehen insbesondere darin, daß der Benutzer mit dem Medium nur dann in Berührung kommt, wenn er den Hebel 20 betätigt. Beim Auswechseln des Behälters 10 wird auch der Schlauch 14, der beim Betätigen des Hebels 20 mechanisch beansprucht wird, ausgewechselt. Eine Abnutzung und Funktionsuntüchtigkeit des Hebels kommt hier kaum in Betracht, da er eine deutlich höhere Festigkeit und Härte als der Schlauch aufweist. Der Schlauch wird zwar mechanisch beansprucht, seine Beschädigung kommt nicht in Betracht, da er nach einer beschränkten Anzahl von Entnahmen des Mediums ausgewechselt wird.

## Patentansprüche

1. Vorrichtung zur Abgabe fließfähiger Medien, die in einem Behälter (10) mit einem eine Ventileinrichtung (12) aufweisenden und vertikal sich erstreckenden Schlauch (14) aus elastisch verformbaren Werkstoff angeordnet sind, mit einer ortsfesten Andruckpartie (16) sowie einem eine Andruckfläche (18) aufweisenden und um eine horizontale Achse (60) verschwenkbaren Hebel (20) zum Zusammendrücken eines zwischen der Andruckparties (16) und der -fläche (18) angeordneten Schlauchabschnittes unter Öffnung der Ventileinrichtung (12) und Abgabe des im Schlauch (14) befindlichen Mediums (22), dadurch gekennzeichnet, daß der Auslaß (48) des Schlauches (14) mit einem Abschnitt des verschwenkbaren Hebels (20) verbunden ist und daß der Hebel (20) in Form eines Bügels mit zwei Schenkeln (56,58) ausgebildet ist und daß die Schwenkachse (60) des Hebels (20) im Bereich der Längsmittelachse (62) des Schlauches (14) angeordnet ist.

2. Vorrichtung nach Anspruch 1, dadurch gekennzeichnet, daß der Auslaß (48) des Schlauches (14) im unteren Bereich des Hebels (20) angeordnet ist.

3. Vorrichtung nach Anspruch 1 oder 2, dadurch gekennzeichnet, daß die der Andruckpartie (16) zugekehrte Seite des Hebels (20) eine mit ihm fest verbindbare Halteeinrichtung (36) für den Auslaß (48) aufweist.

4. Vorrichtung nach einem der Ansprüche 1 bis 3, dadurch gekennzeichnet, daß der Hebel (20) eine Stelleinrichtung (3) mit einem Halteabschnitt umfaßt, dessen Lage in Längsrichtung des Hebels (20) und auf diesem kontinuierlich einstellbar und hierbei feststellbar ist.

5. Vorrichtung nach einem der Ansprüche 1 bis 4, dadurch gekennzeichnet, daß die Halteeinrichtung (36) eine den Auslaß (48) festhaltende Manschette aus elastischem Material besitzt, und daß die Lage der Stelleinrichtung (3) in Längsrichtung des Hebels (20) und auf diesem mittels einer Stellschraube veränderbar ist.

6. Vorrichtung nach einem der Ansprüche 1 bis 5, dadurch gekennzeichnet, daß die Ventileinrichtung von der Manschette gehalten ist.

7. Vorrichtung nach einem der Ansprüche 1 bis 6,
dadurch gekennzeichnet,
daß die Andruckfläche (18) Teil eines am Hebel (20) angelenkten Druckkörpers ist.

8. Vorrichtung nach einem der Ansprüche 1 bis 7,
dadurch gekennzeichnet,
daß der Druckkörper am Hebel (20) federnd gelagert ist.

9. Vorrichtung nach einem der Ansprüche 1 bis 8,
dadurch gekennzeichnet,
daß die angelenkte Andruckpartie (16) Teil eines Plattenkörpers ist, dessen relative Lage mit Bezug auf den Hebel (20) veränderbar ist.

10. Vorrichtung nach einem der Ansprüche 1 bis 9,
dadurch gekennzeichnet,
daß die Rückseite des Hebels (20) und die Andruckpartie (16) jeweils eine Gerade (13,15) definieren und
daß die Geraden (13,15) sich unter einem Winkel (α) schneiden, dessen Größe von der Arbeitslage der Andruckpartie (16) abhängig ist.

11. Vorrichtung nach Anspruch 10,
dadurch gekennzeichnet,
daß der Winkel (α) kleiner als 45° ist.

12. Vorrichtung nach einem der Ansprüche 1 bis 11,
dadurch gekennzeichnet,
daß die Andruckpartie (16) an der Vorrichtung angelenkt, um die Achse (11) verschwenkbar und hierbei einstellbar ist.

13. Vorrichtung nach einem der Ansprüche 1 bis 12,
dadurch gekennzeichnet,
daß der Schlauch (14) und der Behälter (10) einstückig und aus demselben Werkstoff ausgebildet sind.

14. Vorrichtung nach einem der Ansprüche 1 bis 13,
dadurch gekennzeichnet,
daß das obere Ende des Schlauches (14) von einem Träger (32) der Vorrichtung gehalten ist.

## Claims

1. A device for dispensing flowable media disposed in a container (10), comprising a hose (14) made of resiliently deformable material, which has a valve arrangement (12) and extends vertically, a fixed contact portion (16) as well as a lever (20) rotatable about a horizontal axis (60) and having a contact surface (18), for compressing a section of the hose arranged between the contact portion (16) and the contact surface (18), while opening the valve arrangement (12) and dispensing the medium (22) contained in the hose (14),
characterised in that the outlet (48) of the hose (14) is connected to a portion of the pivotable lever (20), and that the lever (20) is in the form of a bracket having two arms (56, 58) and that the pivot axis (60) of the lever (20) is arranged within the region of the vertical centre axis (62) of the hose (14).

2. A device according to claim 1, characterised in that the outlet (48) of the hose (14) is arranged within the lower region of the lever (20).

3. A device according to either claim 1 or 2, characterised in that the side of the lever (20) facing the contact portion (16) has a gripping arrangement (36) for the outlet (48), which is fixedly connectable to said lever.

4. A device according to any one of claims 1 to 3, characterised in that the lever (20) comprises an adjusting arrangement (3) with a gripping portion, whose position in the longitudinal direction of the lever (20) and on said lever is continuously adjustable and, at the same time, securable.

5. A device according to any one of claims 1 to 4, characterised in that the gripping arrangement (36) has a sleeve made of resilient material, retaining the outlet (48), and that the position of the adjusting arrangement (3) is adjustable in the longitudinal direction of the lever (20) and on said lever, by means of an adjusting screw.

6. A device according to any one of claims 1 to 5, characterised in that the valve arrangement is held by the sleeve.

7. A device according to any one of claims 1 to 6, characterised in that the contact surface (18) is part of a pressure member hinged to the lever (20).

8. A device according to any one of claims 1 to 7, characterised in that the pressure member is resiliently mounted on the lever (20).

9. A device according to any one of claims 1 to 8, characterised in that the hinged contact portion (16) is part of a plate member whose position is variable relative to the lever (20).

10. A device according to any one of claims 1 to 9, characterised in that the back of the lever (20) and the contact portion (16) each define a straight line (13, 15) and that the straight lines (13, 15) intersect at an angle (a), the size of which depends on the operative position of the contact portion (16).

11. A device according to claim 10, characterised in that the angle (α) is less than 45°.

12. A device according to any one of claims 1 to 11, characterised in that the contact portion (16) is hinged to the device, is pivotable about the axis (11), and at the same time is adjustable.

13. A device according to any one of claims 1 to 12, characterised in that the hose (14) and the container (10) are integrally formed and made of the same material.

14. A device according to any one of claims 1 to 13, characterised in that the upper end of the hose (14) is held by a support (32) of the device.

## Revendications

1. Dispositif de distribution de produits fluides qui sont disposés dans un récipient (10) muni d'un tuyau (14) en matériau déformable élastiquement qui comporte un dispositif formant soupape (12) et qui s'étend verticalement, comportant une partie de pression (16) fixe et un levier (20) présentant une surface de pression (18) et susceptible de pivoter autour d'un axe horizontal (60) pour écraser une section de tuyau disposée entre la partie de pression (16) et la surface de pression (18) avec ouverture du dispositif formant soupape (12) et distribution du produit (22) qui se trouve dans le tuyau (14), caractérisé en ce que la sortie (48) du tuyau (14) est reliée à une section du levier (20) susceptible de pivoter et en ce que le levier (20) est sous forme d'un étrier comportant deux branches (56, 58) et en ce que l'axe de pivotement (60) du levier (20) est situé dans le domaine de l'axe longitudinal (62) du tuyau (14).

2. Dispositif selon la revendication 1, caractérisé en ce que la sortie (48) du tuyau (14) est disposée dans la partie inférieure du levier (20).

3. Dispositif selon la revendication 1 ou 2, caractérisé en ce que le côté du levier (20) qui est dirigé vers la partie de pression (16) présente un dispositif de retenue (36) pour la sortie (48) qui peut être relié de manière fixe au levier.

4. Dispositif selon l'une des revendications 1 à 3, caractérisé en ce que le levier (20) comporte un dispositif de réglage (3) muni d'une section de retenue dont la position peut être réglée en continu dans la direction longitudinale du levier (20) et sur celui-ci et peut donc être déterminée.

5. Dispositif selon l'une des revendications 1 à 4, caractérisé en ce que le dispositif de retenue (36) possède une manchette en matière élastique qui maintient la sortie (48) et en ce que la position du dispositif de réglage (3) est modifiable dans la direction longitudinale du levier (20) et sur celui-ci à l'aide d'une vis de réglage.

6. Dispositif selon l'une des revendications 1 à 5, caractérisé en ce que le dispositif formant soupape est maintenu par la manchette.

7. Dispositif selon l'une des revendications 1 à 6, caractérisé en ce que la surface de pression (18) fait partie d'un corps presseur articulé sur le levier (20).

8. Dispositif selon l'une des revendications 1 à 7, caractérisé en ce que le corps presseur est monté de manière élastique sur le levier (20).

9. Dispositif selon l'une des revendications 1 à 8, caractérisé en ce que la partie de pression articulée (16) fait partie d'un corps en forme de plaque dont la position relative par rapport au levier (20) est modifiable.

10. Dispositif selon l'une des revendications 1 à 9, caractérisé en ce que le côté dorsal du levier (20) et la partie de pression (16) définissent chacun une droite (13, 15) et en ce que les droites (13, 15) se coupent suivant un angle (α) dont la valeur dépend de la position de fonctionnement de la partie de pression (16).

11. Dispositif selon la revendication 10, caractérisé en ce que l'angle (α) est inférieur à 45°.

12. Dispositif selon l'une des revendications 1 à 11, caractérisé en ce que la partie de pression (16) est articulée sur le dispositif, est susceptible de pivoter autour de l'axe (11) et est de ce fait réglable.

13. Dispositif selon l'une des revendications 1 à 12, caractérisé en ce que le tuyau (14) et le récipient (10) sont d'une pièce et sont constitués par le même matériau.

14. Dispositif selon l'une des revendications 1 à 13, caractérisé en ce que l'extrémité supérieure du tuyau (14) est maintenue par un support (32) du dispositif.
